# FASCICULE DE BREVET EUROPEEN

(11) **EP 0 327 438 B1**
(45) Date de publication et mention de la délivrance du brevet: **11.12.1991**
(21) Numéro de dépôt: 89400256.7
(22) Date de dépôt: 31.01.1989
(51) Int. Cl.: B65D 85/48, B65D 19/08

(54) **Dispositif de manutention d'articles en feuilles**
Traggestell für flächige Gegenstände
Storing device for sheet materials

(30) Priorité: 04.02.1988 FR 8801286
(43) Date de publication de la demande: 09.08.1989
(73) Titulaire: SAINT-GOBAIN VITRAGE INTERNATIONAL, 92400 Courbevoie (FR)
(72) Inventeur: Breton, Christian, F-60150 Thourotte (FR)
(74) Mandataire: Muller, René

(56) Documents cités:
- FR-A- 2 506 728
- US-A- 3 981 410
- US-A- 4 191 112

## Description

La présente invention a trait à la manutention et plus particulièrement au transport d'articles en feuilles tels que des vitrages et notamment des latéraux de véhicules automobiles.

La très grande fragilité de ce type d'articles et la nécessité de charger et décharger fréquemment les dispositifs utilisés donnent naissance à des exigences souvent mal compatibles: une construction robuste qui maintienne les feuilles en toute sécurité ainsi qu'une accessibilité aisée et un encombrement réduit.

La manutention d'objets de ce genre dans des caisses en bois présente de nombreux inconvénients. Non seulement elle exige des manipulations multiples au chargement comme au déchargement, mais le retour des emballages vides pose un problème d'encombrement. Les pertes de temps et de place, la nécessité d'une main-d'oeuvre importante en font un moyen onéreux de manutention.

On a proposé des dispositifs métalliques, formés d'un plancher muni de seulement trois ridelles verticales destinées à protéger contre les chocs la pluralité de feuilles reposant par leur tranche. L'accessibilité aux feuilles en est facilitée pour le chargement comme pour le déchargement. Toutefois, l'encombrement au retour reste le même.

Pour remédier à cet inconvénient, on a alors réalisé des dispositifs comprenant des ridelles repliables ou démontables. Mais dans un cas se posait un problème de détérioration mécanique, dans l'autre de perte des pièces au cours des allées et venues.

La publication de brevet français 2506728 décrit un dispositif métallique qui présente l'avantage d'un faible encombrement à vide sans nécessiter de démontage. Le dispositif proposé comprend un plancher, une membrure arrière et deux ridelles latérales sensiblement verticales en service, se faisant face et fixées sur deux bords opposés du plancher. Il est caractérisé en ce qu'il s'inscrit dans un volume sensiblement en tronc de pyramide le plancher étant trapézoïdal, ce qui autorise un emboîtement immédiat d'un conteneur dans un autre.

Toutefois, un calage en position emboitée n'est pas prévu et, il peut se produire un déboitement accidentel au cours d'un transport à vide dans la position emboitée. De plus l'empilage des conteneurs chargés n'est pas envisagée.

Le brevet américain 3193093 propose un dispositif de manutention d'articles en feuilles qui autorise un empilage aussi bien en charge qu'à vide. Il est formé d'une base surmontée d'une membrure arrière et d'un cadre avant. Mais l'empilage à vide de plusieurs dispositifs ne peut être effectué qu'en démontant le cadre avant, lequel, n'étant plus solidaire du conteneur doit être, lors du transport, fixé par des moyens supplémentaires afin d'éviter sa perte.

Le brevet US-A-4191112 décrit un dispositif de stockage pour différents matériaux, conforme au préamble de la revendication 1, qui est gerbable et encastrable, présentant une base sensiblement rectangulaire formant plancher, un cadre supérieur sensiblement rectangulaire dont l'élément avant est manquant, quatre montants verticaux reliant la base et le cadre supérieur de façon à ce que les deux montants verticaux avant déterminent l'ouverture de la palette et les deux montants verticaux arrière déterminent la largeur de la base à encastrer, les deux montants verticaux arrière présentant un écartement moindre que celui des deux montants verticaux avant. Ce dispositif présente en outre des moyens pour le calage en position gerbée. En revanche, un calage en position emboitée n'est pas prévu et comme pour le dispositif décrit dans le brevet FR-A-2506728 déjà cité, il peut se produire un déboitement accidentel au cours d'un transport à vide en position emboitée.

L'invention propose un dispositif ou palette pour la manutention d'articles en feuilles, de structure simplifiée, gerbable et encastrable et qui en outre peut être calé en position encastrée.

La palette selon l'invention comprend une base sensiblement rectangulaire formant plancher sur laquelle reposent les articles par leur tranche, une membrure arrière qui de préférence est légèrement inclinée vers l'extérieur par rapport à la verticale, un cadre supérieur sensiblement rectangulaire dont l'élément avant est manquant, quatre montants verticaux reliant la base et la cadre supérieur disposés de façon à ce que les deux montants verticaux avant déterminent l'ouverture de la palette et les deux montants arrière déterminent la largeur de la base à encastrer, les deux montants verticaux arrière présentant entre-eux un écartement moindre que les montants verticaux avant, les quatre montants étant munis de moyens supérieurs et inférieurs permettant le positionnement et le calage de la palette en position gerbée, les moyens inférieurs appartenant aux montants arrière permettant aussi le positionnement et le calage de la palette en position encastrée, en étant associés avec des moyens supplémentaires prévus sur le plancher et disposés juste en avant des deux montants arrière avec le même écartement. La palette est encore munie d'une structure inférieure sur laquelle elle repose lorsqu'elle est déposée directement sur le sol. La structure inférieure autorise aussi la saisie de la palette par un chariot élévateur à fourche.

Selon une réalisation de la palette, les moyens supérieurs et inférieurs des montants permettant le positionnement et le calage d'une palette par rapport à l'autre dans les deux positions, sont pour les moyens supérieurs une extrémité supérieure du montant creuse et pour les moyens inférieurs une extrémité inférieure munie d'un ergot susceptible de venir s'emboiter dans l'extrémité supérieure creuse des quatre montants correspondants de la palette sous-jacente en position gerbée, et les moyens supplémentaires sont deux éléments creux destinés au positionnement et au calage des ergots des deux montants arrière de la palette supérieure en position encastrée, prévus sur le plancher juste en avant des deux montants arrière.

Le dispositif ou palette selon l'invention est avantageusement utilisé pour le transport des vitrages latéraux.

Le plancher est de préférence formé de plusieurs longerons profilés qui peuvent être munis de crémaillères en caoutchouc ou en matière plastique, ou plus simplement de profils de protection destiné à éviter le glissement des feuilles de verre et leur contact direct avec le métal des longerons.

D'autres caractéristiques et avantages de l'invention apparaitront dans la description suivante faite en relation avec les figures d'un exemple de réalisation de la palette.
La figure 1 représente une réalisation de la palette en vue de face.
La figure 2 représente la palette de la figure 1 en vue de dessus.
La figure 3 représente la palette de la figure 1 en vue de côté, en section selon la ligne A-A de la figure 1.
La figure 4 représente plus en détail un élément de la palette, servant à positionner et bloquer celle-ci en position gerbée ou encastrée.

La palette représentée sur les figures 1, 2 et 3 est une palette 1 pour la manutention et le transport de vitrages latéraux automobiles. Cette palette comprend un plancher 2 formé de plusieurs longerons soudés 3 sur deux traverses profilées 4, 5. La traverse avant 4 est fixée solidairement à ses deux extrémités, à deux montants 6, 7 qui déterminent l'ouverture de la palette aussi bien pour le chargement des vitrages que pour l'encastrement d'une palette dans l'autre lorsqu'elles sont vides.

Ces deux montants 6, 7 sont soudés au niveau de leur partie supérieure à un ensemble de profilés formant un cadre 8 supérieur, entièrement ouvert vers l'avant. Le profilé arrière 9 du cadre 8 est fixé à deux autres montants 10, 11 soudés aux extrémités des deux longerons extérieurs 12, 13 du plancher 2. La distance séparant les deux montants arrière 10, 11 est inférieure à la distance séparant les deux montants avant 6, 7 afin de permettre l'encastrement de deux palettes à vide. Pour faciliter l'encastrement et aider au positionnement d'une palette dans l'autre, le rattachement des deux profilés latéraux 14, 15 du cadre 8 avec le profilé arrière 9 utilise des éléments de raccord 16, 17 obliques, orientés vers l'intérieur. Le plancher 2 est rattaché au profilé arrière 9 du cadre 8 par des profilés 18 légèrement inclinés par rapport à la verticale formant une membrure arrière 19.

Les quatre montants verticaux 6, 7, 10, 11 sont creux et leur ouverture supérieure 20 peut être utilisée pour le positionnement et le calage d'une autre palette pour le gerbage. Ce positionnaient s'effectue grâce à des ergots 21 disposés à l'extrémité inférieure des montants, et décrits plus en détail par la suite en relation avec la figure 4.

Lorsqu'elle n'est pas gerbée ou encastrée, la palette repose sur le sol grâce à une structure métallique 22 disposée sous le plancher 2 et comprenant un cadre inférieur 23 formé de fers plats 24 constituant une semelle.

Les longerons 3 sont de préférence en nombre suffisant et disposés sensiblement équidistants les uns des autres pour pouvoir recevoir deux et éventuellement plus, de piles disposées l'une à côté de l'autre, de vitrages reposant sur leur tranche.

Les longerons 3 constituants le plancher 2 sont des profilés munis d'une rainure 25 dans laquelle peut se monter des profils 26 en caoutchouc ou en matière plastique, divers tels que des crémaillères, sur lesquels peut reposer et se bloquer éventuellement la tranche des vitrages transportés.

Accolées aux deux montants arrière, deux éléments creux 27, 28, de profil analogue aux montants 6, 7, 10, 11 sont soudés sur les deux longerons extérieurs 12, 13 du plancher 2. Ces deux éléments 27, 28 servent au blocage des ergots 21 de la palette adjacente supérieure en position encastrée. A cette fin, leur écartement est le même que celui des deux ergots 21 portés par les deux montants arrière.

Sur la figure 4 est représentée plus en détail une extrémité arrière d'un montant 10, 11 portant un ergot de positionnement et de blocage.

L'ergot 21 est disposé dans l'axe du montant 10, 11 et il est soudé au plat 24 appartenant à la semelle de la palette, qui à cette fin présente une extrémité 29 relevée afin que l'extrémité inférieure 30 de l'ergot 21 soit à un niveau supérieur à celui de la semelle. L'inclinaison du plat facilite les positionnements de la palette en position encastrée ou gerbée.

La palette selon l'invention bien que de structure simple présente les caractéristiques lui permettant le gerbage, notamment lorsqu'elle est chargée et aussi l'encastrement d'une palette dans l'autre afin de présenter un encombrement minimum, lorsqu'elle est vide au retour de la palette, ou au stockage avant chargement.

Sur cette structure simplifiée peuvent être fixés facilement les moyens d'arrimage des vitrages tels des sangles. Le volume de chargement est représenté par le trait mixte 31 sur la figure 3.

Comme indiqué précédemment, le dispositif permet aussi le chargement de deux piles de vitrage et même plus, disposées l'une à côté de l'autre lorsqu'il s'agit de petits vitrages.

Sur la figure 3, on a représenté la position d'une palette vide 1′ (les éléments de la palette sont référencés avec un numéro primé), encastrée dans la palette sous-jacente 1 et bloquée dans cette position grâce aux ergots 21′ portés par les montants arrières 10′, 11′.

## Revendications

1. Dispositif pour la manutention d'articles en feuilles, notamment des vitrages tels que des latéraux de véhicules automobiles comprenant une base (2) formant plancher, sensiblement rectangulaire, une membrure arrière (19), un cadre supérieur (8) sensiblement rectangulaire dont l'élément avant est manquant, quatre montants verticaux fixes (6, 7, 10, 11) reliant la base (2) au cadre supérieur (8) et une structure inférieure (22) permettant la saisie du dispositif, les deux montants verticaux avant (6, 7) déterminant l'ouverture du dispositif et les deux montants verticaux arrière (10, 11) déterminant la largeur à encastrer, les deux montants verticaux arrière présentant entre-eux un écartement moindre que les montants verticaux avant, les quatre montants (6, 7, 10, 11) étant munis de moyens supérieurs (20) et inférieurs (21), permettant le positionnement et le calage du dispositif en position gerbée, caractérisé en ce que les moyens inférieurs (21) appartenant aux montants arrières (10, 11) permettent aussi le positionnement et le calage du dispositif en position encastrée, en étant associés avec des moyens supplémentaires (27, 28) prévus sur le plancher (2) et disposés juste en avant des deux montants arrière (10, 11) avec le même écartement.

2. Dispositif selon la revendication 1, caractérisé en ce que les moyens inférieurs (21) permettant le positionnement et le calage sont des ergots, les moyens supérieurs (20) étant l'extrémité creuse des montants.

3. Dispositif selon la revendication 2, caractérisé en ce que les moyens supplémentaires (27, 28) à associer, en position encastrée, aux ergots des montants arrière sont des éléments creux.

4. Dispositif selon une des revendications 1 à 3, caractérisé en ce que le cadre supérieur (8) présente des éléments de raccord obliques (16, 17) entre les deux éléments latéraux (14, 15) et l'élément arrière (9).

5. Dispositif selon une des revendications 1 à 4, caractérisé en ce que le plancher (2) est formé de plusieurs longerons (3) sensiblement équidistants les uns des autres pour pouvoir recevoir plusieurs piles de vitrage reposant sur leur tranche.

6. Dispositif selon la revendication 5, caractérisé en ce que les longerons (3) sont munis sur leur face supérieure de profils (25) participant au maintien de la tranche des vitrages.

7. Dispositif selon une des revendications 1 à 6, caractérisé en ce que la membrure arrière (10) est inclinée.

## Patentansprüche

1. Vorrichtung zur Handhabung von scheibenförmigen Gegenständen, insbesondere Verglasungen wie Seitenscheiben von Kraftfahrzeugen, umfassend eine Basis (2), die ein im wesentlichen rechtwinkliges Bodenteil bildet, ein hinteres Rahmengestell (19), einen oberen, im wesentlichen rechteckigen Rahmen (8), dessen vorderes Teil fehlt, vier senkrechte feststehende Ständer (6, 7, 10, 11), die die Basis (2) mit dem oberen Rahmen (8) verbinden und einen untenliegenden Aufbau (22) zum Greifen der Vorrichtung, wobei die beiden vorderen senkrechten Ständer (6, 7) die Öffnung der Vorrichtung und die beiden hinteren senkrechten Ständer (10, 11) die Aufnahmebreite bestimmen, die beiden hinteren senkrechten Ständer einen geringeren Abstand voneinander haben als die vorderen senkrechten Ständer und die vier Ständer (6, 7, 10, 11) mit oberen (20) und unteren (21) Gliedern versehen sind, die die Positionierung und Verkeilung der Vorrichtung in Stapellage ermöglichen, **dadurch gekennzeichnet, daß** die unteren Glieder (21) der hinteren Ständer (10, 11) auch die Positionierung und Verkeilung der Vorrichtung in ineinandergesetzter Position ermöglichen, indem sie mit zusätzlichen, auf dem Bodenteil (2) vorgesehenen und direkt vor den zwei hinteren Ständern (10, 11) im selben Abstand wie diese angebrachten Gliedern (27, 28) zusammenwirken.

2. Vorrichtung nach Anspruch 1, **dadurch gekennzeichnet, daß** die unteren Glieder (21), die die Positionierung und Verkeilung ermöglichen, Zapfen sind, während die oberen Glieder (20) von den hohlen Enden der Ständer gebildet sind.

3. Vorrichtung nach Anspruch 2, **dadurch gekennzeichnet, daß** die zusätzlichen Glieder (27, 28), die in der ineinandergesetzten Position mit den Zapfen der hinteren Ständer zusammenwirken, Hohlelemente sind.

4. Vorrichtung nach einem der Ansprüche 1 bis 3, **dadurch gekennzeichet, daß** der obere Rahmen (8) schräge Verbindungselemente (16, 17) zwischen den beiden Seitenteilen (14, 15) und dem hinteren Teil (9) besitzt.

5. Vorrichtung nach einem der Ansprüche 1 bis 4, **dadurch gekennzeichnet, daß** das Bodenteil (2) aus mehreren Längsträgern (3) gebildet ist, die im wesentlichen den gleichen Abstand voneinander haben, so daß sie mehrere Stapel Scheiben aufnehmen können, die auf ihrem Rand stehen.

6. Vorrichtung nach Anspruch 5, **dadurch gekennzeichnet, daß** die Längsträger (3) auf ihrer Oberfläche mit Profilen (25) versehen sind, die dazu beitragen, den Rand der Scheiben zu halten.

7. Vorrichtung nach einem der Ansprüche 1 bis 6, **dadurch gekennzeichnet, daß** das hintere Gestell (10) schräg geneigt ist.

## Claims

1. Device for handling articles in sheet form, notably panes such as the side window panes of automobile vehicles, comprising a base (2) forming a substantially rectangular floor, a rear frame wall (19), a substantially rectangular upper frame (8), the front element of which is missing, four fixed vertical uprights (6, 7, 10, 11) connecting the base (2) to the upper frame (8) and a lower structure (22) enabling the device to be seized, the two front vertical uprights (6, 7) determining the aperture of the device and the two rear vertical uprights (10, 11) determining the width to be nested, the two rear vertical uprights having a mutual spacing smaller than the front vertical uprights, the four uprights (6, 7, 10, 11) being equipped with upper (20) and lower (21) means enabling the device to be positioned and chocked in the stacked position, characterized in that the lower means (21) belonging to the rear uprights (10, 11) make possible also the positioning and chocking of the device in the nested position, by being associated with supplementary means (27, 28) provided on the floor (2) and disposed just in front of the two rear uprights (10, 11) at the same mutual spacing.

2. Device according to Claim 1, characterized in that the lower means (21) permitting the positioning and chocking are lugs, the upper means (20) being the hollow end of the uprights.

3. Device according to Claim 2, characterized in that the supplementary means (27, 28) to be associated, in the nested position, with the lugs of the rear uprights are hollow elements.

4. Device according to one of Claims 1 to 3, characterized in that the upper frame (8) has oblique connecting elements (16, 17) between the two lateral elements (14, 15) and the rear element (9).

5. Device according to one of Claims 1 to 4, characterized in that the floor (2) is formed of several stringers (3), substantially equidistant from one another, for receiving several stacks of glazing resting on-edge.

6. Device according to Claim 5, characterized in that the stringers (3) are provided, on their upper face, with profiles (25) contributing to the holding of the edge of the panes.

7. Device according to one of Claims 1 to 6, characterized in that the rear frame wall (10) is inclined.
